# FASCICULE DE BREVET EUROPEEN

(11) **EP 1 071 856 B1**
(45) Date de publication et mention de la délivrance du brevet: **19.03.2003**
(21) Numéro de dépôt: 98959939.4
(22) Date de dépôt: 09.12.1998
(51) Int. Cl.: E04H 13/00

(54) **URNE CINERAIRE FORMANT ELEMENT DE COLONNE FUNERAIRE ET PROCEDE DE FABRICATION DE TELLES URNES CINERAIRES EN PIERRE**
ALS GRABSAÜLENELEMENT AUSGESTALTETE FEUERBESTATTUNGSURNE UND VERFAHREN ZU DEREN HERSTELLUNG AUS STEIN
CINERARY URN FORMING AN ELEMENT OF A FUNERARY COLUMN AND METHOD FOR MAKING SUCH URNS IN STONE

(30) Priorité: 09.06.1998 FR 9803473
(43) Date de publication de la demande: 31.01.2001
(73) Titulaire: Société des Fontaites, 83690 Salernes (FR)
(72) Inventeur: TROIN, Robert, F-83690 Salernes (FR); TROIN, Stéphane, F-83690 Salernes (FR)
(74) Mandataire: Bentz, Jean-Paul
(86) Numéro de dépôt international: FR9802676
(87) Numéro de publication internationale: WO99064701

(56) Documents cités:
- AU-B- 558 428
- FR-A- 2 681 624
- FR-A- 2 722 229

## Description

La présente invention concerne le domaine des urnes cinéraires et des monuments funéraires en pierre de taille, pierre naturelle ou pierre artificielle.

Lors de certaines obsèques, il est prévu de recueillir les cendres du défunt dans une urne cinéraire qui est, selon les volontés, scellée ou simplement bouchée avant d'être remise aux proches pour être conservée. Les cendres sont généralement recueillies dans un vase métallique dont le bouchon peut être scellé avant d'être disposé dans une urne cinéraire, dont il existe une grande variété de modèles, notamment en roche ou en métal.

On connaît des urnes cinéraires de forme cylindrique constituées d'un pot creusé dans un bloc de pierre monolithique. Le bloc de pierre est exécuté au tour avant d'être évidé en effectuant un carottage principal axial, puis des carottages secondaires pour casser morceau par morceau les ancrages des carottes avec le fond du pot monolithique, en évitant de briser le pot lui-même. La surface externe du pot présente souvent une ornementation tournée ou sculptée.

Ces urnes en pierre monolithe ont l'inconvénient d'avoir un prix de revient coûteux à cause du nombre élevé d'opérations de carottages, opérations fastidieuses, longues et coûteuses en main-d'oeuvre, outillage et usure des outils.

Les urnes cinéraires sont habituellement conservées individuellement dans une niche d'un columbarium ou isolément dans une demeure.

Le document FR-A-2 681 624 décrit une autre urne en pierre obtenue par assemblage d'un boisseau tubulaire en pierre avec des disques en pierre de même diamètre formant couvercle et socle, une face du disque étant collée sur le pourtour d'extrémité du boisseau. Ces urnes sont destinées à être conservées et camouflées au sein d'une dalle de monument funéraire, les urnes étant insérées dans un alésage cylindrique de la dalle.

Ces urnes ne s'assemblent pas et ne constituent pas en elles-même un monument funéraire qui se doit de satisfaire des critères esthétiques. Ces urnes ont aussi l'inconvénient de nécessiter de nombreuses et délicates opérations d'usinage, le document FR-A-2 681 624 prévoyant un procédé d'élaboration dans lequel on carotte une dalle de pierre pour extraire d'une part une colonne, en obtenant d'autre part une dalle funéraire avec un alésage, puis on tronçonne une partie de cette colonne pour obtenir les disques, tandis qu'on alèse la partie axiale du reste de la colonne que l'on tronçonne ensuite pour obtenir les boisseaux et enfin on colle les disques aux extrémités des boisseaux.

Le document FR-A-2 722 229 décrit un autre type de monument cinéraire composé de piliers ou de colonnes formés d'un empilement de coffrets d'urnes cinéraires de forme parallélépipédique, voire cylindrique. Chaque coffret comporte une ouverture sur une face latérale pour introduire l'urne cinéraire, cette ouverture latérale unique étant fermée par une porte ou une plaque, tandis que les faces inférieures et supérieures, fixes, comportent des formes en relief, en creux et en saillie qui sont sensé permettre d'emboiter les coffrets l'un sur l'autre lors de l'empilement. Ces volumineux coffrets de forme complexe ont encore l'inconvénient de nécessiter de nombreuses étapes de façonnage et d'assemblage d'un coût prohibitif qui ne permettent pas d'envisager une réalisation en pierre.

De façon surprenante, l'invention a pour objet de réaliser des urnes cinéraires modulaires, empilables en colonne funéraire afin d'obtenir un monument funéraire stable, résistant, d'encombrement réduit et présentant une forme simple, digne et élégante.

Un autre objectif de l'invention est de parvenir à fabriquer de telles urnes cylindriques en pierre naturelle, de façon rapide, sûre et peu coûteuse.

Succintement ces objectifs sont atteints en prévoyant un réceptacle d'urne cinéraire modulaire en pierre de naturelle comprenant un boisseau cylindrique creux obturé à l'extrémité supérieure par un couvercle saillant, l'extrémité inférieure comportant un épaulement apte à recevoir un opercule de fermeture et à s'emboiter avec le couvercle d'un autre réceptacle.

L'invention, est réalisée avec un réceptacle d'urne cinéraire en pierre comprenant un boisseau cylindrique évidé d'une première à une seconde extrémité et un couvercle comportant une portion de scellement et une portion d'assemblage, la portion de scellement obturant la première extrémité du boisseau, la portion d'assemblage saillant de ladite première extrémité, la seconde extrémité du boisseau comportant un lamage interne apte à recevoir un opercule et à s'emboiter sur une portion d'assemblage saillante de couvercle d'un autre réceptacle identique, pour former une colonne funéraire.

L'invention est utilisée en formant une colonne funéraire composée de tels receptacles d'urnes cinéraires en pierre emboités les uns sur les autres et sur une base de colonne présentant une portion d'extrémité saillante apte à s'emboiter dans le lamage interne de la seconde extrémité de boisseau d'un réceptacle.

En outre, selon l'invention, il est prévu de mettre en oeuvre un procédé de fabrication de réceptacle d'urne cinéraire comme défini à la revendication 8.

D'autres caractéristiques, buts et avantages de l'invention apparaîtront dans la description et les dessins ci-après de modes de réalisation, donnés uniquement à titre exemplatif. Sur les dessins annexés :
- la figure 1 représente une vue en coupe axiale éclatée d'un réceptacle d'urne cinéraire selon l'invention
- la figure 2 représente des vues en coupe axiale de réceptacles d'urnes cinéraires empilés en colonne, selon l'invention,
- les figures 3 et 4 représentent des vues cavalières, respectivement de dessous et de dessus, de réceptacle d'urne cinéraire empilable, selon l'invention,
- la figure 5 représente une vue cavalière de dessus de base de colonne apte à recevoir un empilement de réceptacles d'urnes cinéraires, selon l'ivention,
- la figure 6 représente une vue de face de colonne funéraire composée d'un empilement de quatre réceptacles d'urnes cinéraires sur une base de colonne, selon l'invention
- la figure 7 représente, une vue cavalière de dessus de colonne funéraire composée d'une base et de deux réceptacles d'urnes cinéraires empilés, selon l'invention, et
- la figure 8 illustre une vue d'ensemble en situation de plusieurs colonnes funéraires comportant des empilements de réceptacles d'urnes cinéraires, selon l'invention.
- les figures 9 à 14 représentent des étapes de carottage de procédé de fabrication de réceptacle d'urne cinéraire en pierre naturelle, selon l'invention.

Selon le mode de réalisation préféré de l'invention illustré sur les figures, le réceptacle d'urne cinéraire 10 a une forme cylindrique de révolution. Après montage, emboîtement et empilement de tels réceptacles d'urnes cinéraires 10,10', on obtient alors simplement une colonne funéraire de section ronde comme illustré aux figures 6 à 8.

Des réalisations de forme non-circulaire sont détaillées après l'exposé du mode de réalisation préféré ci-dessous.

La figure 1 montre la structure d'un réceptacle d'urne cinéraire 10 selon l'invention. Les fonctions d'emboîtement et d'empilement en colonne d'une telle structure sont visibles à l'aide de la figure 2.

Le réceptacle d'urne cinéraire 10 se compose d'un boisseau cylindrique creux 11 et d'un couvercle 12 exécutés en pierre.

Le receptacle d'urne 10 sera, une fois achevé, obturé à une première extrémité 16 du boisseau 11 par le couvercle 12.

Le réceptacle d'urne 10 est destiné ensuite à être clos à une seconde extrémité 18 par un opercule 20.

Le corps du réceptacle 10 est donc constitué d'un boisseau cylindrique évidé axialement de la première extrémité 16 à la seconde extrémité 18.

Selon le mode de réalisation préféré illustré sur les figures 1 et 2, le couvercle 12 est formé à partir d'un disque de pierre de diamètre intermédiaire entre le diamètre externe et le diamètre interne du boisseau 11 correspondant. Le disque est abattu ou entaillé latéralement sur une portion de sa hauteur, par exemple sur une moitié de la hauteur, pour former un épaulement 15 apte à venir en butée contre l'extrémité 16 du boisseau.

Le couvercle 12 est en effet destiné à être reporté à l'extrémité 16 du boisseau en venant s'emboîter dans une portion distale 17 de l'évidement interne du boisseau, avant d'être fixé au boisseau, de préférence par scellement.

Le couvercle 12 est donc entaillé de façon à présenter une portion de scellement 14 cylindrique de section égale ou légèrement inférieure à la section interne 17 évidée du boisseau 11. La taille du couvercle 12 ménage donc un épaulement 15 entre cette portion distale de scellement 14 de section réduite et une seconde portion distale 13 de section plus élevée qui a une fonction d'assemblage, comme exposé dans la suite.

Le couvercle 12 est d'abord emboîté et scellé à la première extrémité 16 (extrémité supérieure sur les figures 1 et 2) du boisseau 11. Le scellement est effectué à l'aide d'un mortier, d'un ciment, d'une colle ou d'une résine, notamment à l'aide d'une colle epoxy. Une fois le couvercle 12 scellé, la portion d'assemblage 13 fait saillie de la première extrémité 16 du boisseau 11, comme visible figure 4.

De façon avantageuse, un tel scellement permet d'assurer l'étanchéité et l'intégrité de l'obturation du réceptacle 10 à une extrémité 16.

Comme le montre la figure 4, le réceptacle 10 présente finalement lui-même un épaulement mâle 16 entre le pourtour d'extrémité et la portion saillante 12 du couvercle, puisque la portion saillante présente une section intermédiaire entre les sections externe et interne du boisseau 11.

Maintenant, il est prévu selon l'invention que la seconde extrémité du boisseau comporte un lamage interne 19.

Les figures 1 à 3 montrent en effet, que les parois cylindriques du boisseau 11 sont amincies du côté interne 17 au niveau d'une portion distale 19 correspondant à la seconde extrémité 18 du réceptacle 10. La surface interne du boisseau est lamée par tournage ou de préférence par carottage, sur une portion distale 19 de hauteur supérieure à la hauteur de la portion d'assemblage 13 saillante de couvercle 12.

En effet, comme le montre la figure 2, la portion distale 19' lamée d'un réceptacle 10' doit recevoir un opercule 20' cylindrique d'une certaine épaisseur (ou hauteur axiale) puis s'emboîter sur la portion d'assemblage 13 saillante du couvercle 12 d'un autre réceptacle 10 identique au réceptacle 10'.

La surface interne de chaque boisseau de réceptacle 10' est donc lamée sur une portion distale 19' de hauteur égale ou supérieure à la somme des épaisseurs (hauteurs axiales) d'un opercule 20' et d'une portion saillante 13 de couvercle 12.

D'autre part, le lamage est effectué sur une profondeur (épaisseur radiale de paroi) telle que la portion distale 19 du réceptacle 10 présente une section égale ou légèrement supérieure à la section de la portion d'assemblage 13 de couvercle 12.

Ainsi, de façon avantageuse, l'unique lamage interne 19 de chaque boisseau de réceptacle assure une double fonction, de réception d'un opercule et d'emboîtement sur une portion saillante de couvercle.

Dans un mode de réalisation alternatif (non représenté), il est prévu que le couvercle de réceptacle est constitué d'une simple pièce cylindrique en pierre (de préférence un disque) et ne comporte pas d'épaulement.

Le boisseau présente alors inversement un épaulement interne complémentaire d'une portion du couvercle. La surface interne 17 du boisseau doit alors être lamée sur une portion distale de hauteur inférieure à l'épaisseur (ou hauteur axiale) du couvercle.

Le lamage peut être effectué par exemple sur une hauteur d'environ la moitié de l'épaisseur du couvercle cylindrique pour que celui-ci présente deux portions sensiblement égales : une portion de scellement et une portion d'assemblage saillant de l'extrémité du réceptacle.

Il est prévu que les réceptacles d'urnes cinéraires, selon l'invention, sont réalisés en pierre. Le matériau de pierre peut être de la pierre naturelle, notamment de la pierre de taille, ou être une pierre reconstituée réalisée à partir d'agrégat de pierre et de béton, mortier ou ciment.

Dans le cas d'une réalisation en pierre reconstituée, le réceptacle peut être fabriqué par moulage. Une telle réalisation présente des avantages de faible prix de revient indéniables.

Selon une alternative préférée, le réceptacle d'urne funéraire, selon l'invention, est réalisé en pierre naturelle. Le matériau de pierre naturelle est avantageusement choisi parmi, les granites, les grès, les basaltes, les marbres, les pierres marbrières et les pierres calcaires ou toute autre pierre en usage dans le domaine funéraire.

De préférence, la même pierre naturelle est adoptée pour les boisseaux 11 et les couvercles 12 correspondants d'une colonne.

L'opercule 20 pourra être constitué de tout matériau, de préférence une pierre naturelle ou une pierre lamellaire. La pierre choisie pour réaliser l'opercule 20 peut être différente de celle choisie pour réaliser le boisseau 11 et/ou le couvercle 12 du réceptacle d'urne cinéraire 10. On peut réaliser par exemple le boisseau et le couvercle de réceptacle 10 en granite et choisir un opercule 20 en marbre.

Dans le cas d'une réalisation en pierre naturelle dure, tels que le granite ou le marbre, il est prévu de mettre en oeuvre un procédé de fabrication particulier.

Comme le montrent les figures 9 et 10, la réalisation du boisseau peut être effectuée en deux étapes de carottage. Une colonne pleine en pierre naturelle peut ainsi faire l'objet d'un premier carottage axial traversant, de préférence depuis la première extrémité 16 vers la seconde extrémité 18. On obtient alors un boisseau comportant un évidement 17 cylindrique circulaire uniforme. Un deuxième carottage axial est ensuite effectué à la seconde extrémité 18 du boisseau sur une portion de la hauteur du boisseau pour obtenir le lamage de la portion distale 19. L'avantage de procéder au carottage de la portion distale après le carottage de l'évidement et à partir d'une extrémité 18 opposée, est d'éliminer les éclats du pourtour qui peuvent apparaître à la seconde extrémité 18 lorsque la carotteuse débouche à l'air libre, comme illustré figure 9.

Toutefois, chaque carottage représente une opération coûteuse. Un carottage dans une pierre noble dure, comme le granite ou le marbre nécessite un temps opératoire de l'ordre de l'heure compte-tenu des manipulations et des précautions à prendre pour ne pas abimer les éléments obtenus et ne pas perdre de matériau.

De façon avantageuse et surprenante, l'invention prévoit de fabriquer un boisseau de réceptacle d'urne cinéraire en une seule opération de carottage.

La figure 11 montre que l'évidement cylindrique 17 traversant et le lamage d'une portion distale 19 d'un boisseau, sont obtenus en une seule étape de carottage, à l'aide d'une paire de carotteuses 101, 102 montées coaxiales et solidaires sur un arbre 103.

Habituellement, une carotteuse a une fréquence de rotation telle que la vitesse linéaire de la couronne tubulaire diamantée avoisine une valeur déterminée par la nature du matériau. La vitesse de rotation nominale d'une carotteuse dépend donc de son diamètre.

De façon avantageuse, il est prévu ici que les deux carotteuses 101, 102 appariées ont des diamètres voisins D1 et D2, ce qui permet de faire tourner l'ensemble 100 à une vitesse proche de la vitesse nominale correspondant à chacun des diamètres D1 et D2 pour tarauder efficacement.

La carotteuse de diamètre externe D1 qui effectue l'évidement 17 du boisseau et la carotteuse de diamètre externe D2 qui effectue le lamage de la portion distale 19 du boisseau sont montées coaxiales sur l'arbre 103 avec un décalage axial égal ou supérieur à la hauteur du boisseau diminuée de la hauteur de la portion distale 19 à lamer.

De préférence, la fabrication des couvercles et des opercules de réceptacle d'urne cinéraire, selon l'invention, est effectuée aussi par carottage.

Il est prévu ainsi, de fabriquer un disque d'opercule 20 de réceptacle 10, selon l'invention, en découpant une plaque 220 de pierre naturelle, notamment une pierre de taille ou une pierre lamellaire d'épaisseur centimétrique, par carottage de diamètre interne D3 intermédiaire entre le diamètre D1 de l'évidement et le diamètre D2 du lamage 19 de chaque boisseau.

De façon avantageuse, la carotteuse 200 de diamètre interne D3 est réutilisée pour la fabrication d'un couvercle de réceptacle, selon l'invention.

Il est donc prévu de découper une plaque de pierre naturelle, de préférence de la même pierre que celle utilisée pour la fabrication des boisseaux, par carottage de diamètre interne D3, intermédiaire entre le diamètre D1 de l'évidement 17 et le diamètre D2 du lamage distal 19 de chaque boisseau pour former un disque de couvercle.

Enfin, il est prévu d'abattre une portion latérale de hauteur du disque de couvercle 12 pour former un épaulement 15 en effectuant un carottage complémentaire.

Ce dernier carottage est effectué avec une carotteuse 300 de diamètre interne D4 égal ou légèrement inférieur au diamètre D1 de l'évidement de chaque boisseau 11, pour que la portion de scellement 14 du couvercle obtenu s'insère et s'emboite dans l'évidement 17.

De préférence, on utilise une carotteuse 300 tubulaire dont le diamètre externe D5 est supérieur au diamètre D3 du disque de couvercle de façon à dresser avantageusement un épaulement 15 parfaitement plan en une seule opération.

De même, la carotteuse 40 ou 102 de diamètre externe D2 utilisée pour réaliser le lamage 19 a de préférence un diamètre interne égal au diamètre de l'évidement 17 pour dresser un épaulement plan entre la portion distale 19 lamée et l'évidement cylindrique 17.

Un avantage du procédé de fabrication de réceptacle cinéraire en pierre selon l'invention, est de limiter le nombre d'opérations de taille, trois carottages étant prévus au maximum.

Maintenant, dans la pratique funéraire, il est prévu de fournir le réceptacle d'urne cinéraire 10 fermé à la première extrémité par le couvercle 12 scellé, la seconde extrémité 19 étant ouverte sans opercule, l'opercule 20 étant fourni séparément.

Ainsi, lors des obsèques, les cendres ou le vase métallique contenant les cendres peuvent être insérés dans le réceptacle d'urne cinéraire 10 selon l'invention, avant d'être fermé par l'opercule 20. De préférence, le vase est monté sur un opercule 20 enduit de silicone, avant de reporter l'opercule 20 et le vase, maintenus ensemble par le silicone, dans le réceptacle d'urne cinéraire 10. De façon avantageuse, l'opercule 20 peut être scellé facilement contre l'épaulement ou contre le lamage interne 19 de la seconde extrémité 18 du boisseau 11. Après scellement de l'opercule 20, le réceptacle 10 peut être retourné pour être empilé en colonne.

De façon alternative, on peut prévoir de sceller dès l'origine l'opercule 20 au boisseau 11 et de laisser le couvercle 12 descellé.

Le couvercle peut alors être scellé lors des funérailles.

Cette pratique permet aussi éventuellement, de laisser le couvercle 12 librement emboîté sur le réceptacle 10 après les funérailles, pour pouvoir accèder au vase cinéraire selon les volontés.

L'intérêt de tels réceptacles d'urnes cinéraires modulaires et emboîtables, selon l'invention apparaît sur les figures 6 à 8.

On voit ainsi que des réceptacles d'urnes cinéraires 10, 10', 10'', 10''' semblables, peuvent être emboîtés et empilés pour former une colonne funéraire.

Il est prévu de préférence que la colonne funéraire, selon l'invention, comporte une base de colonne 0 simple qui présente une portion d'extrémité saillante apte à s'emboîter avec la seconde extrémité d'un réceptacle.

Un telle base de colonne 0, illustrée figure 5, est constituée de préférence d'un fût de colonne plein dont le pourtour de l'extrémité supérieure 6 est abattu pour présenter un épaulement 5 identique à l'épaulement de la seconde extrémité 16 de chaque réceptacle 10 assemblé avec son couvercle 12.

Alternativement, la base de colonne peut être réalisée en assemblant une portion de colonne tubulaire évidée avec un couvercle, à l'instar d'un réceptacle.

Il est prévu de ficher le pied 8 de la base de colonne 0 dans le sol avant de reporter et d'emboiter un réceptacle d'urne cinéraire 10. De préférence, le pied 8 de la colonne est immobilisé dans un socle, tel qu'une fondation en béton ou en pierre naturelle.

La base de colonne 0 mesure avantageusement plusieurs décimètres et peut atteindre une hauteur de plus d'un mètre, ce qui permet de former un monument funéraire stable, solide et digne, les réceptacles modulaires étant disposés à hauteur d'Homme.

De telles colonnes peuvent être édifiées selon les volontés, dans un cimetière, une nécropole ou dans un enclos privé, voire au sein d'une demeure familiale.

La figure 8 illustre plusieurs colonnes A-E comportant des assemblages de réceptacles d'urnes cinéraires A1,A2 ; B1,B2 ; D1,D2,D3 et E1 sur des bases de colonnes séparées A0, B0, C0 et E0.

Un intérêt de l'invention est de permettre d'assembler les réceptacles d'urnes cinéraires, selon les volontés, de manière analogue à un caveau familial, par exemple.

On peut noter que sur la figure 6, il est prévu de disposer une tablette d'épitaphe 21 ou d'effectuer une gravure à la surface externe du boisseau de chaque réceptacle 11''.

Finalement, il apparaît que l'invention permet avantageusement d'obtenir un monument funéraire convenant aux pratiques de crémation, de faible encombrement, stable, solide, insensible aux intempéries, élégant et digne.

On peut relever aussi que selon le mode de réalisation préféré de l'invention, représenté sur les figures, les réceptacles d'urnes cinéraires sont symétriques de révolution, les boisseaux, couvercles et opercules étant circulaires pour former une colonne simple, ronde et lisse.

Toutefois, une colonne d'urnes funéraires, selon l'invention, peut présenter une surface externe ornementée, notamment par des cannelures, des arêtes, des faisceaux, des torsades ou d'autres sculptures.

Plus généralement, les réceptacles d'urnes cinéraires, selon l'invention, peuvent présenter une section non-circulaire, par exemple cantonnée, carrée, hexagonale, octogonale, polygonale ou toute autre section classique de colonne ou de pilier.

De même, on peut prévoir que le couvercle 12 présente une portion d'assemblage 14 tronconique (non-représenté), le lamage 19 de la portion distale de chaque réceptacle 10 présentant alors une surface tronconique complémentaire.

Enfin, le sommet d'une colonne peut être surmonté par un chapiteau décoratif, lumineux, ou ayant une fonction de protection contre les intempéries.

D'autres modes de réalisation, variantes et améliorations pourront être mises en oeuvre par l'homme de métier sans sortir du cadre de la présente invention, l'objet de la protection étant défini par les revendications ci-après.

## Revendications

1. Réceptacle d'urne cinéraire (10) en pierre comprenant un boisseau cylindrique (11) évidé d'une première à une seconde extrémités (16,18) et un couvercle (12), **caractérisé en ce que** le couvercle comporte une portion de scellement (14) et une portion d'assemblage (13), la portion de scellement obturant la première extrémité (16) du boisseau, la portion d'assemblage (13) saillant de la première extrémité, et **en ce que** la seconde extrémité (18) du boisseau comporte un lamage interne (19) apte à recevoir un opercule (20) et à s'emboîter sur une portion d'assemblage (13) saillante de couvercle d'un autre réceptacle (10') identique, pour former une colonne funéraire.

2. Réceptacle d'urne cinéraire selon la revendication 1, dans lequel le boisseau (11) est tubulaire et le couvercle (12) est circulaire, de sorte qu'il présente une symétrie de révolution.

3. Réceptacle d'urne cinéraire selon la revendication 1 ou 2, dans lequel le couvercle (12) présente une portion de scellement (14) de section sensiblement égale à la section interne (17) du boisseau et une portion d'assemblage (13) de section intermédiaire entre la section interne et la section externe du boisseau (11).

4. Réceptacle d'urne cinéraire selon l'une des revendications 1 à 3, dans lequel la première extrémité du boisseau comporte un lamage interne dans lequel s'emboîte la portion de scellement du couvercle.

5. Réceptacle d'urne cinéraire selon l'une des revendications 1 à 4, dans lequel le couvercle présente une portion d'assemblage saillante tronconique.

6. Réceptacle d'urne cinéraire selon l'une des revendications 1 à 5, constitué d'une pierre reconstituée ou d'une pierre naturelle choisie parmi les granités, les grès, les basaltes, les marbres, les pierres marbrières et les pierres calcaires.

7. Colonne funéraire **caractérisée en ce qu'**elle est composée de réceptacles d'urnes cinéraires (10,10') en pierre selon l'une des revendications 1 à 6, emboités les uns (10') sur les autres (10) et sur une base de colonne (0) présentant une portion (2) d'extrémité saillante apte à s'emboîter dans le lamage interne (19) de la seconde extrémité (18) de boisseau d'un réceptacle (10).

8. Procédé de fabrication d'un réceptacle d'urne cinéraire (10) en pierre, **caractérisé en ce qu'**il comporte les étapes suivantes :
- une étape de fabrication d'un boisseau cylindrique, à partir d'une colonne tournée en pierre naturelle, consistant à effectuer, en une seule opération, un double carottage coaxial (101,102) de la colonne pour former un boisseau (11) comportant un évidement (17) cylindrique traversant d'une première à une seconde extrémités (18,16) et un lamage (19) d'une portion interne de l'évidement (17) ;
- une étape de fabrication d'un couvercle (12) circulaire comportant une portion de scellement (14) et une portion d'assemblage (13), la portion de scellement étant destinée à obturer la première extrémité (16) du boisseau, la portion d'assemblage (13) saillant de la première extrémité et ledit lamage (19) dans la seconde extrémité (18) du boisseau étant apte à recevoir un opercule (20) et à s'emboîter sur la portion d'assemblage (13) saillante du couvercle d'un autre réceptacle (10') identique, pour former une colonne funéraire.

9. Procédé selon la revendication 8, comportant une étape de fabrication de disques d'opercule (20) et/ou de couvercle (12) consistant à :
- découper des disques dans une ou des plaques (220,212) de pierre naturelle par carottage (200) de diamètre interne (D3) intermédiaire entre le diamètre (D1) de l'évidement (17) et le diamètre (D2) du lamage (19) du boisseau.

10. Procédé selon la revendication 9, comportant une étape complémentaire de fabrication de couvercle (12) comportant un épaulement (15), consistant à :
- effectuer un lamage d'une portion latérale du disque de couvercle par un autre carottage tubulaire (300), de diamètre interne (D4) légèrement inférieur ou égal au diamètre (D1) de l'évidement du boisseau(17) et de diamètre externe (D5) supérieur au diamètre (D3) de carottage du disque de couvercle.

## Patentansprüche

1. Behälter einer Aschenurne (10) aus Stein, enthaltend ein zylindrisches Gehäuse (11), welches von einem ersten zu einem zweiten Ende (16,18) durchbrochen ist, und einen Deckel (12), **dadurch gekennzeichnet, dass** der Deckel einen Verschlussabschnitt (14) und einen Verbindungsabschnitt (13) umfasst, wobei der Verschlussabschnitt das erste Ende (16) des Gehäuses verschließt und wobei der Verbindungsabschnitt (13) von dem ersten Ende vorspringt, und dass das zweite Ende (18) des Gehäuses eine Innensenkung (19) aufweist, welche zur Aufnahme eines Deckelelements (20) und zum Einfügen auf einem vorspringenden Verbindungsabschnitt (13) des Deckels eines weiteren identischen Behälters (10') geeignet ist, um eine Grabsäule zu bilden.

2. Behälter einer Aschenurne nach Anspruch 1, bei dem das Gehäuse (11) rohrförmig und der Deckel (12) kreisförmig ist, so dass er eine Rotationssymmetrie aufweist.

3. Behälter einer Aschenurne nach Anspruch 1 oder 2, bei dem der Deckel (12) einen Verschlussabschnitt (14) mit im wesentlichen gleichen Querschnitt wie der innere Querschnitt (17) des Gehäuses und einen Verbindungsabschnitt (13) mit einem zwischen dem inneren Querschnitt und dem äußeren Querschnitt des Gehäuses (11) liegenden Querschnitt aufweist.

4. Behälter einer Aschenurne nach einem der Ansprüche 1 bis 3, bei dem das erste Ende des Gehäuses eine Innensenkung umfasst, in die sich der Verschlussabschnitt des Deckels einfügt.

5. Behälter einer Aschenurne nach einem der Ansprüche 1 bis 4, bei dem der Deckel einen vorspringenden kegelstumpfförmigen Verbindungsabschnitt aufweist.

6. Behälter einer Aschenurne nach einem der Ansprüche 1 bis 5, bestehend aus einem künstlichen Bruchstein oder einem natürlichen Stein ausgewählt unter Granit, Sandstein, Basalt, Marmor, Marmorbruchstein und Kalksteinen.

7. Grabsäule, **dadurch gekennzeichnet, dass** sie aus steinernen Behältern von Aschenumen (10,10') nach einem der Ansprüche 1 bis 6 besteht, welche jeweils aufeinander und auf eine Säulenbasis (0) aufgesetzt sind, wobei die Säulenbasis einen vorspringenden Endabschnitt (2) aufweist, welcher geeignet ist, um sich in die Innensenkung (19) des zweiten Endes (18) des Gehäuses eines Behälters (10) einzufügen.

8. Verfahren zur Herstellung eines Behälters einer Aschenurne (10) aus Stein, **dadurch gekennzeichnet, dass** es folgende Schritte aufweist:
- ein Schritt der Herstellung eines zylindrischen Gehäuses ausgehend von einer gedrehten Säule aus natürlichem Stein, welcher aus dem Durchführen einer doppelten koaxialen Kernbohrung (101,102) der Säule in einem einzigen Vorgang besteht, um ein Gehäuse (11) zu bilden, welches eine zylindrische Ausnehmung (17), die von einem ersten zu einem zweiten Ende (18,16) durchgeht, und eine Senkung (19) eines inneren Abschnitts der Ausnehmung (17) aufweist;
- ein Schritt der Herstellung eines kreisförmigen Deckels (12), der einen Verschlussabschnitt (14) und einen Verbindungsabschnitt (13) aufweist, wobei der Verschlussabschnitt dazu bestimmt ist, das erste Ende (16) des Gehäuses zu verschließen, wobei der Verbindungsabschnitt (13) über das erste Ende vorspringt und wobei die genannte Senkung (19) in dem zweiten Ende (18) des Gehäuses zur Aufnahme eines Deckelelements (20) und zum Einpassen auf dem vorspringenden Verbindungsabschnitt (13) des Deckels eines identischen weiteren Behälters (10') geeignet ist, um eine Grabsäule zu bilden.

9. Verfahren nach Anspruch 8, welches einen Schritt der Herstellung von Scheiben für Deckelelemente (20) und/oder Deckel (12) aufweist, bestehend aus:
- Ausschneiden von Scheiben aus einer oder mehreren Platten (220, 212) aus natürlichem Stein durch Kernbohren (200) mit einem innerem Durchmesser (D3), welcher zwischen dem Durchmesser (D1) der Ausnehmung (17) und dem Durchmesser (D2) der Senkung (19) des Gehäuses liegt.

10. Verfahren nach Anspruch 9, welches einen ergänzenden Schritt der Herstellung des Deckels (12) mit einer Schulter (15) aufweist, bestehend aus:
- Durchführen des Senkens eines seitlichen Abschnitts der Deckelscheibe durch eine weitere rohrförmige Kernbohrung (300) mit einem inneren Durchmesser (D4), welcher geringfügig kleiner als oder gleich dem Durchmesser (D1) der Ausnehmung des Gehäuses (17), und einem äußeren Durchmesser (D5), welcher größer ist als der Durchmesser (D3) der Kernbohrung der Deckelscheibe.

## Claims

1. Cinerary um receptacle (10) made of stone comprising a cylindrical block (11) hollowed out from a first end to a second end (16, 18) and a lid (12) **characterized in that** the lid comprises a sealing portion (14) and an assembling portion (13), the sealing portion shutting the first end (16) of the block, the assembling portion (13) projecting from the first end, and **in that** the second end (18) of the block comprises an internal countersinking bore (19) capable of receiving an inner seal (20) and getting fitted into an assembling portion (13) projecting from a lid of another identical receptacle (10') to form a funerary column.

2. Receptacle of a cinerary um according to claim 1, in which the block (11) is tubular and the lid (12) is circular, so that it has a symmetry generated by revolution.

3. Receptacle of a cinerary um according to claim 1 or 2, in which the lid (12) has a sealing portion (14) with a section substantially equal to the internal section (17) of the block and an assembling portion (13) with an intermediate section in between the internal section and the external section of the block (11).

4. Receptacle of a cinerary urn according to one of the claims 1 to 3, in which the first end of the block comprises an internal countersinking bore into which the sealing portion of the lid gets fitted in.

5. Receptacle of a cinerary urn according to one of the claims 1 to 4, in which the lid has a tapered conical projecting assembling portion.

6. Receptacle of a cinerary urn according to one of the claims 1 to 5, constituted by a reconstituted stone or a natural stone chosen from among the varieties of granite, sandstone, basalt, marble, marble-type stone and limestone.

7. Funerary column **characterized in that** it comprises cinerary urn receptacles (10,10') made of stone according to one of the claims 1 to 6, each (10') fitted into the other (10) and to a column base (0) having a projecting end portion (2) capable of fitting into the internal countersinking bore (19) of the second end (18) of a block of a receptacle (10).

8. Method for the manufacture of a cinerary urn receptacle (10) made of stone, **characterized in that** it comprises:
- a step for the manufacture of a cylindrical block from a column lathed out of natural stone, consisting in performing, in a single operation, a double coaxial coring (101, 102) of the column to form a block (11) comprising a cylindrical hole (17) crossing from a first end to a second end (18, 16) and a countersinking bore (19) of an internal portion of the hole (17);
- a step for the manufacture of a circular lid (12) comprising a sealing portion (14) and an assembling portion (13), the sealing portion being designed to shut the first end (16) of the block, the assembling portion (13) projecting from the first end and said countersinking bore (19) in the second end (18) of the block being capable of receiving an inner seal (20) and getting fitted into the assembling portion (13) projecting from a lid of another identical receptacle (10') to form a funerary column.

9. Method according to claim 8, comprising a step for the manufacture of inner seal (20) and/or lid (12) disks consisting in:
- cutting out disks in one or more plates (220, 212) of natural stone by coring (200) with an intermediate internal diameter (D3) between the diameter (D1) of the hole (17) and the diameter (D2) of the countersinking bore (19) of the block.

10. Method according to claim 9, comprising a complementary step of manufacturing a lid (12) comprising a shoulder (15), consisting in :
- carrying out a countersinking of a lateral portion of the lid disk by another tubular coring (300) with an internal diameter (D4) slightly smaller than or equal to the diameter (D1) of the hole of the block (17) and an external diameter (D5) greater than the coring diameter (D3) of the lid disk.
